# EUROPÄISCHE PATENTSCHRIFT

(11) **EP 2 133 468 B1**
(45) Veröffentlichungstag und Bekanntmachung des Hinweises auf die Patenterteilung: **09.02.2011**
(21) Anmeldenummer: 09100335.0
(22) Anmeldetag: 12.06.2009
(51) Int. Cl.: E01B 9/40

(54) **Stützpunkt und Befestigung für Schienen auf einer Holzschwelle**
Support point and attachment for rails to a wooden sleeper
Base et fixation de rail à une traverse en bois

(30) Priorität: 13.06.2008 DE 102008028093
(43) Veröffentlichungstag der Anmeldung: 16.12.2009
(73) Patentinhaber: Wirthwein AG, 97993 Creglingen (DE)
(72) Erfinder: Wirthwein, Udo, 97993, Creglingen (DE); Dr.-Ing. Süß, Jochaim, 01259, Dresden (DE)
(74) Vertreter: Wablat Lange Karthaus

(56) Entgegenhaltungen:
- DE-A1- 3 715 784
- US-A- 1 834 256

## Beschreibung

Die Erfindung betrifft einen Schienenstützpunkt eines spurgeführten Fahrzeuges zur Verankerung in einer Holzschwelle, umfassend eine Platte als Auflager für die Schiene, die beidseits der Schiene mittels die Platte durchgreifende Befestigungsschrauben verankert ist, wobei die Platte unterseitig über die Befestigungsschrauben umgebende Kragen verfügt, die in komplementär geformte Senkungen in der Holzschwelle eingreifen sowie eine Schienenbefestigung unter Verwendung des Schienenstützpunktes.

Schienenbahnen im Bergbau werden häufig auf Holzschwellen verlegt. Die deutschen Gebrauchsmusterschriften 1534087 U1, 1674890 U1, 1748635 U1 und die deutsche Auslegeschrift DAS 1117626 zeigen Schienenbefestigungen auf Holzschwellen, bei denen die Schienen nur einseitig am Schienenfuß durch eine Stahlplatte umfasst und auf der anderen Seite durch eine Schraube am Schienenfuß niedergepresst sind. Die Bohrung für die Schraube weist an der Oberseite der Holzschwelle eine Einsenkung auf, in die ein Kragen der verwendeten Stahlplatte für die Schienenbefestigung eingesetzt werden kann, so dass die Stahlplatte zumindest einseitig in der Holzschwelle formschlüssig gehalten wird.

Aus der DE 37 15 784 A1 ist eine verbesserte Stahlplatte der geschilderten Art dargestellt, bei der die Stahlplatte durch drei Schrauben an der Holzschwelle befestigt wird und die Schiene in der zuvor geschilderten Art auf der Stahlplatte durch eine zusätzliche Verschraubung gehalten wird.

Aus der US-A-1 834 256 ist ein Schienenstützpunkt bekannt gewenden, der sämtliche Merkmale des Oberbegriffs des Anspruchs 1 enthält.

Aus der deutschen Gebrauchsmusterschrift 7533044U1 ist ein Dübel mit scharfkantiger Profilierung bekannt, der zusätzlich durch seine polygonale äußere Form einen festen Sitz in einer Bohrung einer Holzschwelle hat. Der Dübel ist zudem in Längsrichtung geschlitzt, so dass eine einzuschraubende Schwellenschraube einen festen Sitz hat und mehrfach ein- und ausgeschraubt werden kann.

Aus der DE 83 04 915 U1 ist ein Spreizdübel zur Altschwellensanierung bekannt, welcher von unten in die Holzschwelle eingeführt werden kann und ansonsten in ähnlicher Weise aufgebaut ist, wie der zuvor geschilderte Dübel. Die mit dem Dübel zusammen dargestellte Schienenbefestigung ist unter Zuhilfenahme einer weiteren Abdeckscheibe auf einer Rippenplatte für den Schienenstützpunkt platzierbar und der Schienenfuß wird unter Verwendung einer Stahlfeder niedergehalten.

Der Erfindung liegt das Problem zu Grunde, eine nichtelastische Schienenbefestigung mit nur zwei Schrauben je Stützpunkt zu realisieren und den Schienenfuß federnd zu halten, wobei die Schienenbefestigung für Holzschwellen eingesetzt werden soll und entsprechend preiswert auszuführen ist.

Das Problem wird erfindungsgemäß durch den Ansprunch 1 gelöst. Weiterbildungen der Erfindung sind in den abhängigen Ansprüchen beschrieben.

Die Lösung umfasst einen Schienenstützpunkt eines spurgeführten Fahrzeuges zur Verankerung in einer Holzschwelle, umfassend eine Platte als Auflager für die Schiene, die beidseits der Schiene mittels die Platte durchgreifende Befestigungsschrauben verankert ist, wobei die Platte unterseitig über die Befestigungsschrauben umgebende Kragen verfügt, die in komplementär geformte Senkungen in der Holzschwelle eingreifen, wobei die Platte als Rippenplatte mit seitlich des Schienenfußes angeordneten und diesen führenden hochstehenden Rippen gestaltet ist, aus Kunststoff besteht und der Kragen als geschlitzter Ring ausgebildet ist.

Durch diese Maßnahmen werden einerseits die Vorteile herkömmlicher Rippenplatten aus Stahl übernommen, anderseits wird die Rippenplatte in der Holzschwelle eindeutig in den Vorbohrungen für die Befestigungsschrauben formschlüssig fixiert. Das Material Kunststoff für die Rippenplatte, vorzugsweise ein hochfestes Polyamid, lässt sich einfach spritzen und ist preiswert. Der Spalt im Kragen wird mit Einsetzen der Befestigungsschraube aufgeweitet, sodass die Rippenplatte in den Einsenkungen auch noch Reibschluss erhält. Damit ist sichergestellt, dass die von dem Sinuslauf der spurgeführten Fahrzeuge auf die Schiene ausgeübten Seitenkräfte über die Rippenplatte in die Holzschwelle eingeleitet werden; die Befestigungsschraube ist von seitlichen Biegekräften entlastet.

Der Schienenstützpunkt und damit auch die Rippenplatte sollen aus Gründen einfacher und schneller, preiswerter Montage beidseits der Schiene nur einen Durchbruch und dementsprechend auch nur einen Kragen für je eine Befestigungsschraube aufweisen. Da der Kragen vorzugsweise so gestaltet ist, dass sein Innendurchmesser geringer ist als der Außendurchmesser der mit dem Kragen in Kontakt kommenden komplementären Abschnitte der Befestigungsschraube, wird der Kragen durch den Spalt oder Schlitz aufgeweitet und presst sich so in die Einsenkung der Holzschwelle.

Die Rippenplatte selbst sollte noch mit einem Widerlager für die Abstützung der Feder zur Schienenbefestigung, genauer zur Niederhaltung des Schienenfußes, aufweisen.

Wenn die Rippenplatte beispielsweise aus den Kunststoff Polyamid 6 gefertigt wird, lässt sie sich leicht mit Hilfe herkömmlicher Spritzmaschinen fertigen und ist demzufolge sehr preiswert.

Eine Weiterbildung gemäß Anspruch 7 umfasst eine Schienenbefestigung auf Holzschwellen mit einem Schienenstützpunkt unter Verwendung der erfindungsgemäßen Rippenplatte und der entsprechender Anordnung, wobei zur Verankerung der Befestigungsschraube ein Dübel aus Kunststoff in der Holzschwelle unterseitig des Kragens angeordnet ist und die Befestigungsschraube mittels für sich bekannter Stahlfeder den Schienenfuß über eine Zwischenlage auf den Schienenstützpunkt spannt.

Der Dübel kann so in die Holzschwelle eingesetzt sein, da der Kragen noch Pressdruck auf ihn ausübt, so dass er einen sicheren Sitz in der Holzschwelle hat. Der Spreizdübel kann, wie für sich aus dem Stand der Technik bekannt, mit äußeren scharfen Profilierungen versehen sein, die sich in das Holz der Holzschwelle einarbeiten und dort einen sicheren Sitz der Befestigungsschraube gewährleisten, wenn diese einmal eingedreht ist. Durch diese Pressung der Spreizdübel in das Holz kann auch die Befestigungsschraube mehrfach gelöst und wieder festgezogen werden.

In einer anderen Ausprägung kann die Holzschwelle auch mit einem eingepressten Dübel versehen sein, der nach unten eine sich erweiternde Zentrierung aufweist. Daraus folgt, dass der Dübel von unten in die Holzschwelle eingepresst wird, wobei er dann natürlich nur bis zur Höhe des Kragens eingepresst wird aber nicht Notwendigerweise so tief. Durch die eigene Zentrierung am Ende des Dübel, also im Bereich der Sohle der Holzschwelle, ist sichergestellt dass der Dübel in seiner Lage verharrt auch wenn die Befestigungsschraube mehrfach ein- und ausgeschraubt wird.

Anstelle einer symmetrischen Zentrierung kann auch eine asymmetrische Form des Kopfes des Dübels gewählt werden, um eine entsprechende Einsenkung in die Holzschwelle von der Unterseite her vorzunehmen. Auch ist es denkbar anstelle üblicher Schwellenschrauben Maschinenschrauben, wie von den Durchsteckverbindungen von Weichenschwellen für sich bekannt, in diesem Falle einzusetzen. Eine derartige Schienenbefestigung kann mit der erfindungsgemäßen Rippenplatte, die auch noch ein Widerlager für eine übliche Federschlaufe für zum Beispiel den bei der Deutschen Bahn AG verwendeten Federtypen SKL 1, 14 oder 15 oder äquivalent aufweisen Verwendung finden, so dass man einerseits Standardbauteile für die Schienenbefestigung hat und andererseits eine sehr preiswerte Rippenplatte bzw. ein sehr preiswerten Schienenstützpunkt realisieren kann.

Anhand von Zeichnungen sollen Ausführungsbeispiele dem Fachmann die Aufgaben, Zwecke und Vorteile der Erfindung näher erläutern. Es zeigt:
- Fig. 1: eine erste Ausführungsform einer Schienenbefestigung mit einem erfindungsgemäßen Schienenstützpunkt und einer Dübelanordnung für die Befestigungsschrauben;
- Fig. 2: eine Seitenansicht der Schienenbefestigung im Schnitt an einer Befestigungsschraube;
- Fig. 3: in der linken Bildhälfte eine zweite Ausführungsform der Dübelanordnung in der Holzschwelle und in der rechten Bildhälfte eine dritte Ausführungsform der Schienenbefestigung in einer Holzschwelle.

Fig. 1 zeigt eine Schiene S 49 auf einer erfindungsgemäßen Rippenplatte (1) auf der sich der Schienenfuß (SF) unter Zwischenfügung einer elastischen Zwischenlage (ZW) aus Kunststoff abstützt. Der Schienenfuß wird seitlich durch die Rippen (11) der Rippenplatte (1) geführt. Die Rippenplatte liegt auf der Holzschwelle (2) auf. Im gebrochen dargestellten Teil des Abschnitts der Schwelle (2) aus Holz ist die Verankerung der Rippenplatte 1 bzw. der Schiene S49 zu sehen. Die Rippenplatte 1 weist in einer Einsenkung in der Holzschwelle (2) einen integral angesetzten Kragen (14) auf, der ein Stück weit in die Bohrung hineinragt. Unter dem Kragen 14 ist ein Dübel aus Kunststoff (3), hier ein Dübel gespritzt aus Polyamid, der seinerseits einen Kragen (33) und scharfkantige Profilierungen (31) an seiner Außenseite aufweist. Dadurch sitzt der Dübel fest in der Holzschwelle (2) nachdem er in die Vorbohrung eingepresst wurde. In einer Ausführungsform kann die Rippenplatte (1) gemeinsam mit dem Dübel (3) als einstückiges Teil gespritzt worden sein, hier ist der Dübel als Extrabauteil dargestellt, der beim Einpassen von oben in die Vorbohrung mit Hilfe des Kragens (14) Druck auf den Kragen (33) des Dübels (3) ausübt und dadurch einen sicheren Halt in der Schwelle (2) hat. Zwischen den Auflagen (13) für den Schienenfuß (SF) und den Rippen (11) der Rippenplatte (1) ist hier keine Toleranz dargestellt; in der Praxis wird der Schienenfuß seitlich geringfügige Toleranzen haben und nicht durchgängig an den Rippen (11) anliegen.

In der linken Seite der Figur 1 ist mit Teilfigur A ist eine Vormontagestellung der Rippenplatte samt Dübel (3) und Schraube (5) dargestellt. In dieser Vormontagestellung ist die Schraube (5) soweit eingeschraubt, dass sie geringen Druck auf die Feder (4) ausübt, die ihrerseits auf der Rippe (11) mit dem Federbogen (51) einerseits aufliegt und andererseits auf dem rückwärtigen Teil (15) der Rippenplatten angeordneten Widerlager (12) ruht. Die hier dargestellte Federanordnung ist als Typ SKL 1 bekannt. Es kann jedoch auch eine andere Befestigung des Typs SKL 14 oder SKL 15 oder funktionsähnlich verwendet werden.

In der rechten Bildhälfte, hier als Version B der Fig. 1 dargestellt, ist die Schraube (5) und die Feder (4) ihre Gebrauchsstellung. Dabei liegt der Federbogen (51) auf dem Schienenfuß SF einerseits und auf einem weiteren Widerlager auf dem rückwärtigen Teil (15) der Rippenplatte 1 andererseits auf und hält so den Schienenfuß SF nieder.

In Fig. 2 ist eine seitliche Darstellung, ebenfalls mit aufgebrochener Schwelle (2), zu sehen. Diese Darstellung entspricht dem Teil B in Fig. 1. Hier ist zu sehen, dass der Kragen (14) der Rippenplatte (1) einen Spalt oder Schlitz (16) aufweist. Bei Verschrauben der Schraube (5) in ihre Endlage, wie dargestellt, wird dadurch der Kragen (14) gespreizt und damit der Spalt (16) geöffnet. Dies hat zur Folge, dass der Kragen 14 mit Kraftschluss durch die Pressung der Schraube 5 zusätzlich fixiert wird und nicht nur Formschluss aufweist.

Fig. 3 zeigt eine alternative Schienenbefestigung einer Rillenschiene Ri55 (S1) mit zwei Befestigungsarten; im linken Teilbild C und im rechten Teilbild D, jeweils in fertig montierter Stellung mit über Feder (4) niedergepresstem Schienenfuß SF.

Im Teilbild C weist die Rippenplatte unter dem Kragen 14 einen Dübel (30) auf, der ebenfalls eine scharfkantige Außenprofilierung hat. In diesem Fall ist jedoch der Dübel von der Unterseite der Holzschwelle (2) in eine Vorbohrung eingepresst worden und so weit eingepresst, dass die Zentrierung (301) geradewegs bündig mit der Holzschwelle 2 an ihrer Sohle abschließt.

Im Teilbild D ist ebenfalls von unten ein Dübel (300) mit integriertem Bolzen (50) eingesetzt worden. Der Dübel (300) weist an seinem unteren Ende (302) eine asymmetrische Aufweitung auf, die auch den Vielkant (51) der Schraube aufnimmt und so einen sicheren Sitz in der Holzschwelle gewährleistet. Beim Bolzen (5) ist an dem oberseitigen Ende der Holzschwelle 2 ein Maschinengewinde (54) aufgebracht, auf die eine Scheibe (52) und eine Mutter (53) aufgesetzt werden können, um die Feder (4) in ihrer dargestellten Sollposition auf den Schienenfußes SF zu bringen. In diesen beiden Dübelversionen können die Dübel max. so weit von unten in die Holzschwelle 2 eingeschoben werden, wie es der Kragen (14) der Rippenplatte 1 zulässt.

## Patentansprüche

1. Schienenstützpunkt für ein spurgeführtes Fahrzeug zur Verankerung in einer Holzschwelle, umfassend Befestigunsschrauben (5) sowie Rippenplatte (1) als Auflager für eine Schiene, die beidseits der Schiene mittels der die Rippenplatte (1) durchgreifenden Befestigungsschrauben (5) verankerbar ist, wobei die Rippeplatte (1) unterseitig über die Befestigungsschrauben (5) umgebende Kragen (14) verfügt, die in komplementär geformte Senkungen in der Holzschwelle eingreifen können, wobei die Rippenplatte (1) mit seitlich des Schienenfußes (SF) anordbaren und zu dessen führung geeigneten hochstehenden Rippen (11) gestaltet ist, **dadurch gekennzeichnet**, das die Rippenplatte (1) aus Kunststoff besteht und die Kragen (14) als Ring mit Schlitz (16) ausgebildet sind.

2. Schienenstützpunkt nach Anspruch 1, **dadurch gekennzeichnet, dass** die Rippenplatte (1) beidseits der Schiene (S, S1) nur je einen Durchbruch mit Kragen (14) für Befestigungsschrauben (5, 50) aufweist.

3. Schienenstützpunkt nach Anspruch 1 oder 2, **dadurch gekennzeichnet, dass** der Innendurchmesser des Kragens (14) geringer als der Außendurchmesser des komplementären Abschnitts der Befestigungsschrauben (5, 50) ist.

4. Schienenstützpunkt nach einem der vorhergehenden Ansprüche , **dadurch gekennzeichnet, dass** die Rippenplatte (1) einstückig ausgebildet ist.

5. Schienenstützpunkt nach einem der vorhergehenden Ansprüche, **dadurch gekennzeichnet, dass** die Rippenplatte (1) ein rückwärtiges Widerlager (12, 15) für die Abstützung einer Feder (4) zur Schienenbefestigung aufweist.

6. Schienenstützpunkt nach einem der vorhergehenden Ansprüche , **dadurch gekennzeichnet, dass** die Rippenplatte (1) aus dem Kunststoff Polyamid besteht.

7. Schienenbefestigung auf Holzschwellen mit einem Schienenstützpunkt nach einem der vorhergehenden Ansprüche, **dadurch gekennzeichnet, dass** zur Verankerung jeder Befestigungsschraube (5) ein Dübel (3, 30, 300) aus Kunststoff in der Holzschwelle (2) unterseitig des Kragens (14) angeordnet ist und die Befestigungsschraube (5, 50) mittels für sich bekannter Stahlfeder (4) den Schienenfuß (SF) über eine Zwischenlage (ZW) auf den Schienenstützpunkt bzw. die Rippenplatte (1) spannt.

8. Schienenbefestigung nach Anspruch 7, **dadurch gekennzeichnet, dass** der Dübel (3, 30, 300) durch den Kragen (14) unter Pressdruck setzbar ist.

9. Schienenbefestigung nach Anspruch 7,**dadurch gekennzeichnet, dass** der Dübel (3) mit der Rippenplatte (1) einstückig ausgebildet ist.

10. Schienenbefestigung nach Anspruch 7, **gekennzeichnet durch** einen für sich bekannten Spreizdübel (3) mit äußeren scharfkantigen Profilierungen (31).

11. Schienenbefestigung nach Anspruch 7, **gekennzeichnet durch** einen von unten in die Holzschwelle (2) eingepressten Dübel (30, 300) mit nach unten sich erweiternder Zentrierung.

12. Schienenbefestigung nach Anspruch 7, **gekennzeichnet durch** einen mit der Befestigungsschraube (5, 50) von unten in die Holzschwelle (2) einsetzbaren Dübel (300) mit asymmetrischem Ende (302) zur Platzierung in einer komplementär ausgestalteten Bohrung in der Holzschwelle (2).

## Claims

1. A rail support point for a track-guided vehicle for anchorage in a wooden sleeper, comprising fastening screws (5) and a rib plate (1) as support bearing for a rail which on both sides of the rails can be anchored by means of fastening screws (5) engaging through the rib plate (1), wherein the rib plate (1) at the bottom comprises collars (14) surrounding the fastening screws (5), which can engage into complementarily formed depressions in the wooden sleeper, wherein the rib plate (1) is developed with vertical ribs (11) that can be arranged laterally of the rail foot (SF) and which are suitable for its guidance, **characterized in that** the rib plate (1) consists of plastic and the collars (14) are formed as ring with slit (16).

2. The rail support point according to Claim 1, **characterized in that** the rib plate (1) on both sides of the rail (S, S1) only comprises one break-through each with collar (14) for fastening screws (5, 50).

3. The rail support point according to Claim 1 or 2, **characterized in that** the inner diameter of the collar (14) is smaller than the outer diameter of the complementary section of the fastening screw (5, 50).

4. The rail support point according to any one of the preceding claims, **characterized in that** the rib plate (1) is formed unitarily.

5. The rail support point according to any one of the preceding claims, **characterized in that** the rib plate (1) comprises a rearward abutment (12, 15) for supporting a spring (4) for the rail fastening.

6. The rail support point according to any one of the preceding claims, **characterized in that** the rib plate (1) consists of the plastic polyamide.

7. A rail fastening on wooden sleepers with a rail support point according to any one of the preceding claims, **characterized in that** for anchoring each fastening screw (5) a dowel (3, 30, 300) of plastic is arranged in the wooden sleeper (2) at the bottom of the collar (14) and the fastening screw (5, 50) by means of the steel spring (4) known per se clamps the rail foot (SF) on to the rail support point or the rib plate (1) via an intermediate layer (ZW).

8. The rail fastening according to Claim 7, **characterized in that** the dowel (3, 30, 300) can be put under compressive pressure through the collar (14).

9. The rail fastening according to Claim 7, **characterized in that** the dowel (3) is unitarily formed with the rib plate (1).

10. The rail fastening according to Claim 7, **characterized by** a spreading dowel (3) known per se with outer sharp-edged profilings (31).

11. The rail fastening according to Claim 7, **characterized by** a dowel (30, 300) pressed into the wooden sleeper (2) from below with centring widening downwards.

12. The rail fastening according to Claim 7, **characterized by** a dowel (300) that can be inserted in the wooden sleeper (2) with the fastening screw (5, 50) from below with asymmetrical end (302) for placing in a complementarily developed bore in the wooden sleeper (2).

## Revendications

1. Point d'appui de rail pour véhicule ferroviaire, à ancrer dans une travers en bois, comprenant des vis de fixation (5) et une plaque nervurée (1) servant de support pour un rail qui peut être ancrée des deux côtés du rail au moyen de vis de fixation (5) traversant la plaque nervurée (1), la plaque nervurée (1) étant pourvue sur son dessous de collerettes (14) entourant les vis de fixation (5) et pouvant s'engrener dans des creux de formes complémentaires de la traverse en bois, la plaque nervurée (1) étant conformée avec des nervures (1) pouvant être disposées à côté du pied du rail (SF) et proéminentes par rapport à son guide, **caractérisé en ce que** la plaque nervurée (1) est composée de plastique et que les collerettes (14) se présentent sous forme d'un anneau à fente (16).

2. Point d'appui de rail selon la revendication 1, **caractérisé en ce que** la plaque nervurée (1) présente des deux côtés chaque fois une seule percée à collerette (14) pour des vis de fixation (5, 50).

3. Point d'appui de rail selon la revendication 1 ou 2, **caractérisé en ce que** le diamètre intérieur de la collerette (14) est inférieur au diamètre extérieur de la section complémentaire des vis de fixation (5, 50).

4. Point d'appui de rail selon une des revendications précédentes, **caractérisé en ce que** la plaque nervurée (1) est réalisée en un bloc.

5. Point d'appui de rail selon une des revendications précédentes, **caractérisé en ce que** la plaque nervurée (1) présente un contre-palier arrière (12, 15) pour l'appui d'un ressort (4) servant à la fixation du rail.

6. Point d'appui de rail selon une des revendications précédentes, **caractérisé en ce que** la plaque nervurée (1) est composée de plastique, à savoir du polyamide.

7. Fixation pour rail sur traverses en bois comportant un point d'appui de rail selon une des revendications précédentes, **caractérisée en ce que**, pour ancrer chaque vis de fixation (5), une cheville (3, 30, 300) en plastique est disposée dans la traverse en bois (2) sur le dessous de la collerette (14) et que la vis de fixation (5, 50) serre le pied du rail (SF) via une couche intermédiaire (ZW) sur le point d'appui de rail ou la plaque nervurée (1) au moyen de ressorts en acier connus en eux-mêmes (4).

8. Fixation pour rail selon la revendication 7, **caractérisée en ce que** la cheville (3, 30, 300) peut être mise sous compression par la collerette (14).

9. Fixation pour rail selon la revendication 7, **caractérisée en ce que** la cheville (3) est réalisée en un bloc avec la plaque nervurée (1).

10. Fixation pour rail selon la revendication 7, **caractérisée par** une cheville d'écartement (3) connue en soi dotée de profilages extérieurs à arêtes vives (31).

11. Fixation pour rail selon la revendication 7, **caractérisée par** une cheville (30, 300) enfoncée par le bas dans la traverse en bois (2) avec un centrage s'élargissant vers le bas.

12. Fixation pour rail selon la revendication 7, **caractérisée par** une cheville (300) pouvant être insérée par le bas avec la vis de fixation (5, 50) dans la traverse en bois (2) et ayant une extrémité asymétrique (302) à placer dans un alésage de forme complémentaire de la traverse en bois (2).
